# EUROPÄISCHE PATENTSCHRIFT

(11) **EP 0 468 304 B1**
(45) Veröffentlichungstag und Bekanntmachung des Hinweises auf die Patenterteilung: **04.12.1996**
(21) Anmeldenummer: 91111611.9
(22) Anmeldetag: 12.07.1991
(51) Int. Cl.: G08C 23/00

(54) **Fernsteuer-Schalteinrichtung, insbesondere für elektrische Haushalts-Wärmegeräte**
Remote control system, particularly for electric domestic heating appliances
Dispositif de télécommande, particulièrement pour appareils de chauffage électriques domestiques

(30) Priorität: 21.07.1990 DE 9010876 U
(43) Veröffentlichungstag der Anmeldung: 29.01.1992
(73) Patentinhaber: FLASH, 67700 Saverne (FR)
(72) Erfinder: Eichler, Daniel, FR-67700 Saverne (FR); Walter, Patrick, FR-67700 Saverne (FR)
(74) Vertreter: Hofmann, Gerhard, Dipl.-Ing. Patentassessor

(56) Entgegenhaltungen:
- EP-A- 0 202 864
- DE-A- 3 308 099
- US-A- 2 462 134
- US-A- 4 081 608
- FUNKSCHAU. Nr. 25, Dezember 1980, MUNCHEN DE Seite 110; P.MAHR: 'Autopilot für ferngesteuerte Modelle'

## Beschreibung

Die Erfindung betrifft eine Schalteinrichtung gemäß dem Oberbegriff des Anspruches 1.

Eine derartige Schalteinrichtung ist aus der DE-A 33 08 099 im Rahmen eines geschlossenen Heizungs-Regelkreises mit modulierter Infrarot-Strahlung zur Übertragung einer Stell- oder Regelgröße in Form eines kurzen getakteten Impulspaketes zwischen aufeinanderfolgenden langen Impulspausen bekannt. Der Sender kann zusätzlich eine Schaltuhr zur Nachtabsenkung einer Führungsgröße aufweisen. Währcnd der Infrarot-Empfänger vorzugsweise direkt am Heizgerät angeordnet ist, kann der Sender mit dem Istwert-Fühler ohne das Erfordernis, den Verlauf störender Signalleitungen beachten zu müssen, an beliebigen Stellen eines Raumes angeordnet werden. Die über die Infrarotstrecke zu übermittelnden Signale können eine stetig sich verändernde Information oder die Schaltfolge eines Zweipunktreglers sein. Empfansseitig bleibt die aktuelle Information solange gültig, bis eine andere Information empfangen wird. Nachteilig bei solcher Infrarot-Übertragung von Steuerungsinformationen ist allerdings deren Gleichwertigkeit, was zu kritischen Betriebszuständen führen kann.

Solches mag der Grund sein, daß in einem Prospekt zum Fernsteuerungssystem ,,Busch-Timac X10" ausdrücklich darauf hingewiesen wird, daß Elektrowärmegeräte aus Sicherheitsgründen über ein solches System nicht fernbetrieben werden sollen. Dabei arbeitet jene TIMAC-Fernsteuereinschaltrichtung nicht einmal über eine (leicht abzuschattende) Infrarot-Strecke, sondern mittels Steckdosen-Zuganges über das Haushaltsnetz. Eine sogenannte Netzleitstelle wirkt als Sender, der seinerseits über eine Ultraschall-Übertragungsstrecke kontaktlos aus einer mobilen Handleitstelle innerhalb des selben Raumes fernbedient werden kann. Diese Steuerung der Netzleitstelle kann anstelle durch die manuelle Fernbedienung auch durch eine eingebaute Schaltuhr erfolgen. Die ferngesteuert bedienten Geräte sind in anderen Räumen an das selbe Hausnetz über Gerätestellen als Informations-Empfängern angeschlossen, welche Dimmer- oder Schalter-Funktionen ausüben.

Bei einer Fernsteuerung anderer Art, nämlich bei der Funkfernsteuerung für den Modellbau, ist es aus der Zeitschrift FUNKSCHAU Dezember 1980 (Nr. 25) Seite 110 - P. Mahr ,,Autopilot für ferngesteuerte Modelle" - bekannt, empfansseitig zu prüfen, ob noch Steuerungsimpulse ankommen, und ggf. vorprogrammierte Impulse auf die Maschine zu geben, damit das Modell sich nicht noch weiter entfernt, wenn die Funkverbindung schon unzuverlässig oder gar abgebrochen ist.

Demgegenüber liegt der Erfindung die Aufgabe zugrunde, eine Fernsteuer-Schalteinrichtung gattungsgemäßer Art wesentlich zuverlässiger auszugestalten, so daß sie insbesondere die Fernsteuerung von Elektro-Wärmegeräten im selben Raum aber von einer bequemer bedienbaren oder die Umgebungstemperatur charakteristischer erfassenden Stelle aus erlaubt.

Diese Aufgabe ist erfindungsgemäß dadurch gelöst, daß die gattungsgemäße Schalteinrichtung gemäß dem Kennzeichnungsteil des Hauptanspruches ausgelegt ist.

Nach dieser Lösung besteht eine unmittelbare kontaktlose Informations-Übertragungsstrecke, vorzugsweise realisiert im Infrarot-Bereich des Spektrums der elektromagnetischen Energie, zwischen dem beim Wärmegerät angeordneten Empfänger mit Leistungsschalter und dem an einem bedienungstechnisch optimierten Ort, wie etwa neben der Stubentür aus dem Netz betrieben oder aber autonom-mobil, arbeitenden Sender. An diesem kann die Einschalt-Information über einen manuell betätigbaren Schalter oder über einen thermostatisch oder zeitgesteuert betätigbaren Geber ausgelöst werden. Die Fernsteuerung ist einkanalig, mit unterschiedlicher Kodierung der Ein- und der Aus-Schaltinformationen. Die aktuelle Information - zumindest aber die Ausschaltinformation - wird periodisch wiederholt, was die empfängerseitige Schalt-Zuverlässigkeit erhöht.

Zur weiteren Steigerung der Betriebssicherheit kann senderseitig vorgesehen sein, stets dann senderseitig oder empfängerseitig auf ein Sicherheitsprogramm, etwa geschalteten Betrieb zum Vermeiden zu starker Erwärmung und Abkühlung, umzuschalten, wenn keine eindeutige Schaltinformation vom Schaltgeber ausgelöst oder empfangen wird. So kann z.B. empfängerseitig vorgesehen sein, den Leistungsschalter vor dem Elektro-Wärmegerät stets dann auf reduzierte Leistung herabzuschalten, wenn und so lange keine eindeutige Ausschalt- oder Einschaltinformation empfangen und dekodiert werden kann. Dadurch ist vor allem ein ungewolltes Einschalten des Wärmegerätes - und eine entsprechende Energieverschwendung oder gar eine Brandgefahr durch Wärmestau - vermieden, weil eine unkontrollierte Einschaltung des Wärmegerätes praktisch ausgeschlossen ist.

Zur zusätzlichen Sicherheit kann senderseitig oder empfängerseitig vorgesehen sein, das Wärmegerät nach einer vorgegebenen Höchst-Betriebszeit unabhängig von etwa noch anstehender Einschaltinformation abzuschalten; mit einer Entriegelung dieser Sicherheits-Abschaltung dadurch, daß senderseitig zunächst das etwa noch anstehende Einschalt-Kommando manuell mittels des Schalt-Gebers über eine Mindestzeitspanne hinweg "AUS"-geschaltet gehalten wird.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung eines in der Zeichnung unter Beschränkung auf das Wesentliche stark abstrahiert skizzierten bevorzugten Realisierungsbeispiels zur erfindungsgemäßen Lösung. Es zeigt:
- Fig. 1: als einpoliges Blockschaltbild für den Fall diskreten Schaltungsaufbaues eine strahlungsgekoppelte Fernsteuer-Schalteinrichtung mit mehreren Schalt-Gebern im Sender und Sicherheits-Abschaltungen im Sender wie auch im Empfänger, sowie
- Fig. 2: Beispiels-Impulsdiagramme für zyklisch wiederholte EINSchalt- und AUS-Schalt-Informationen.

Die in Fig. 1 skizzierte Fernsteuer-Schalteinrichtung 10 weist einen mit Einschalt-Gebern 11 ausgestatteten Sender 12 auf, der über eine kontaktlose Übertragungsstrecke 13 an den Empfänger 14 für die Fernsteuerung eines Elektro-Wärmegerätes 15 gekoppelt ist. Bei diesem kann es sich z.B. um ein direktes Heizgerät handeln, dessen Heizstromkreis ein- und ausgeschaltet werden soll; oder um ein Speicherheizgerät, dessen Umluft-Ventilator einzuschalten und wieder auszuschalten ist. Generell löst die Temperatur-Logik 40 in einer Kodierschaltung 41 eine Schaltinformation 20 aus, die von einer Wiederholungslogik 42 wiederholt aufgerufen wird.

Der Sender 12 ist mit einer Energieversorgung 16 ausgestattet, bei der es sich um Primär- oder Sekundär-Batterien handeln kann, oder aber um ein an eine Netzleitung 17 angeschlossenes Netzgerät. Der Empfänger 14 ist mit einem Netzgerät 18 ausgestattet, das an eine Netzleitung 17' für die Versorgung des Wärmegerätes 15 angeschlossen ist. Dieser Anschluß kann nach Art eines Zwischensteckers, in den der Empfänger 14 eingebaut ist, erfolgen; oder der Empfänger 14 samt Netzgerät 18 ist in ein Installationsgerät, an das das Wärmegerät 15 anschließbar ist, eingebaut bzw. (wie durch die strichpunktierten Linien in Fig. 1 unten angedeutet) direkt in ein Wärmegerät 15 integriert.

Der Sender 12 kann für seine Temperatur-Logik 40 mit unterschiedlichen Einschalt-Gebern 11 alternativ oder kumulativ ausgestattet sein; so mit einer Schaltuhr 11.1 für zeitabhängiges Ein- und Ausschalten, mit einem Thermostaten 11.2 zu umgebungstemperaturabhängigem Ein- und Ausschalten und/oder mit einem Betriebsschalter 11.3 zum manuellen Ein- und Ausschalten des Wärmegerätes 15. Für die Beispielsdarstellung in Fig. 1 oben ist durch die Zusammenfassung über ein ODER-Glied 19 sichergestellt, daß das fernsteuerbare Elektrowärmegerät 15 eingeschaltet wird, wenn auch nur einer der vorhandenen Einschaltgeber 11 ein Einschalt-Kommando liefert, das bei der hier gezeigten Auslegung also Vorrang hat vor einer etwaigen Ausschalt-Information von einem anderen der Geber 11. Andererseits kann aus Sicherheitsgründen vorgesehen sein, über die Strecke 13 stets dann eine Abschalt-Information 20a an den Empfänger 14 zu übermitteln, wenn kein Einschalt-Kommando 21 aus den Gebern 11 anliegt, um im Zweifelsfalle einen sicherheitstechnisch und energetisch zu bevorzugenden Betriebszustand des Wärmegerätes 15 zu bewirken, also dessen Abschaltung oder zumindest ein Zurückschalten auf reduzierte Leistung (beispielsweise durch Intervall-Schaltbetrieb) zu veranlassen. Dafür kann im Sender 12 eine monostabile Kippstufe 22 dann und nur dann sowie nur so lange gesetzt werden, wie aus einem der Geber 11 ein Einschalt-Kommando ansteht. Andererseits wird die auf EIN gesetzte Kippstufe 22 zwingend zurückgesetzt, wenn eine Zeitstufe 38 die AUS-Stellung des manuell betätigbaren Gebers (Betriebsschalters 11.3) über eine Mindestzeitspanne hinweg detektiert, wodurch unnötiges Schaltspiel des Leistungsschalters 37 im Lastkreis vermieden werden kann.

Die Schaltinformation 20, mit der ein vorzugsweise im Infrarot-Spektrum arbeitender und als strahlungsemittierende Diode ausgelegter Strahler 23 aus einer Endstufe 24 gespeist wird, ist im dargestellten Beispielsfalle ein aus einem Generator 25 geliefertes, sich zyklisch wiederholendes Impulsmuster, bestehend aus Impulspaketen 26, die durch Impulspausen 27 voneinander getrennt sind, so daß die Periodizität P gemäß Fig. 2 auftritt. Mit dieser werden periodisch Zeitstufen 28 angestoßen, die über eine Modulations- oder Tor-Schaltung 29 die Ansteuerung der Endstufe 24 mit den Generator-Impulsen i für eine kürzere oder längere Zeit t bzw. T unterbrechen. Dabei ist auch die längere Zeitspanne T um so vieles kürzer als die Periodizität P, daß noch ein verkürztes Impulspaket 26' zwischen entsprechend langen Impulspausen 27' hinter der Torschaltung 29 erscheint.

Welche der Zeitstufen 28t bzw. 28T periodisch vom Generator 25 angestoßen wird, um die Impulspausen 27 auf der Übertragungsstrecke 13 hervorzurufen, wird von der monostabilen Kippstufe 22 in Abhängigkeit von der Stellung des Einschalt-Gebers 11 bestimmt. Denn wenn die Kippstufe 22 nicht in die Einschaltposition gesetzt ist, kippt sie in ihre stabile Stellung zurück, in der die Blockade der Torschaltung 29 über die längere Zeitspanne T erfolgt.

Der Empfänger 14 ist mit einem für das Energiespektrum des Sender-Strahlers 23 selektiv empfindlichen Sensor 30 mit Vorverstärker 31 zur Regenerierung definierter Impulse aus den Empfangssignalen ausgestattet. Das wiederholt auftretende Ausgangssignal einer Dekodierlogik 43 wird in einer Überwachungsschaltung 44 anhand einer Referenzvorgabe ausgewertet, um über eine Umschalteinrichtung 45 entweder die Schaltinformation 20 oder aber ein Notprogramm (z.B. einen vorgegebenen Einschaltzyklus zum Vermeiden einer kritischen Temperaturabsenkung) an den Leistungsschalter 37 zu übergeben.

Dafür können beispielsweise Empfangs-Impulse 32 in einem Zähler 33 aufsummiert werden, der eine bistabile Kippstufe 34 setzt, wenn er eine Impulszahl I gezählt hat, die nur in den langen Impulspaketen 26 (Fig. 2) aber nicht in den kurzen Impulspaketen 26' auf der Übertragungsstrecke 13 auftritt. Sobald jedoch ein z.B. als monostabile Kippstufe ausgelegter Pausensensor 35 eine Pausenzeit t' zwischen aufeinanderfolgenden (Empfangs-)Impulsen 32=i erkennt, die größer als die vorgegebene kurze Impulspause 27 ist, liefert er ein Reset-Signal 36, das sowohl den Zähler 33 in die Zählanfangsstellung wie auch die Kippstufe 34 zurücksetzt. Da jetzt der Leistungsschalter 37 für den Anschluß des Elektro-Wärmegerätes 18 an seine Netzspeisung 17' nicht mehr durchgesteuert ist, wird das Wärmegerät 15 abgeschaltet, also stromlos.

So ist sowohl senderseitig wie auch empfängerseitig sicherstellbar, daß im Zweifelsfalle das Wärmegerät 15 abgeschaltet wird: Nämlich senderseitig durch die monostabile Kippstufe 22, wenn diese nicht aus einem der Geber 11 gesetzt gehalten bleibt; und empfängerseitig, wenn aufgrund senderseitiger Steuerung oder auch nur aufgrund von Übermittlungsstörungen die Impulspause 27 sich kritisch vergrößert bzw. aus anderen Gründen die (eine Einschaltinformation 20e charakterisierende) Mindestanzahl I an Impulsen i im langen Impulspaket 26 hinter der Übertragungsstrecke 13 nicht mehr auftritt.

## Patentansprüche

1. Fernsteuer-Schalteinrichtung (10) -mit einer modulierten Infrarot-Übertragungsstrecke (13) für periodisch wiederholte Schaltinformationen (20) von einem Sender (12) an einen Empfänger (14) für die Steuerung elektrischer Hauschaltsgeräte, insbesondere Hauschalts-Wärmegeräte (15),
**dadurch gekennzeichnet**,
daß als diese periodisch wiederholte Schaltinformation (20) eine Abschaltinformation (20a) übermittelt wird, wenn und solange nicht ein Einschalt-Kommando (21) von einem Einschalt-Geber (11) geliefert wird.

2. Schalteinrichtung nach Anspruch 1,
**dadurch gekennzeichnet**,
daß im Sender (12) eine Kippstufe (22) zur Lieferung der Abschaltinformation (20a) vorgesehen ist, wenn nicht aus dem Geber (11) ein Einschalt-Kommando ansteht.

3. Schalteinrichtung nach Anspruch 2,
**dadurch gekennzeichnet**,
daß die zur Abgabe eines Einschalt-Kommandos gesetzte Kippstufe (22) zwingend rückgesetzt ist, wenn eine Zeitstufe (33) über eine Mindestzeitspanne hinweg die AUS-Stellung eines manuell betätigbaren Gebers (Schalter 11.3) detektiert.

4. Schalteinrichtung nach einem der vorangehenden Ansprüche,
**dadurch gekennzeichnet**,
daß der Sender (12) mit unterschiedlichen Einschalt-Gebern (11), wie insbesondere einer Schaltuhr (11.1), einem Thermostaten (11.2) und/oder einem Betriebs-Schalter (11.3), ausgestattet ist.

5. Schalteinrichtung nach einem der vorangehenden Ansprüche,
**dadurch gekennzeichnet**,
daß der Empfänger (14) Illit einer Überwachungsschaltung (44) für die Folge dekodierter Schaltinformalionen (20) und mit einer Umschalteinrichtung (45) zum Ausgeben eines Not-Programmes an einen Leistungsschalter (37) bei Ausfall definierter Schaltinformationen (20) ausgestattet ist.

6. Schalteinrichtung nach Anspruch 5,
**dadurch gekennzeichnet**,
daß der Empfänger (14) mit einem Sensor (35) für aufgenommene Schaltinformationen (20) ausgestattet ist, der den Schalter (37) auf reduzierte Leistung oder ganz abschaltet, wenn und so lange keine Folge von Einschaltinformationen (20e) empfangen wird.

7. Schalteinrichtung nach einem der vorangehenden Ansprüche,
**dadurch gekennzeichnet**,
daß die Einschalt- und die Abschalt-Information (20e/20a) sich durch unterschiedliches Verhältnis der Längen eines Impulspakets (26) und einer Impulspause (27) innerhalb einer Signal-Periode (P) unterscheiden.

## Claims

1. Remote-controlled switchgear (10) with a modulated infrared transmission path (13) for periodically repeated items of switching information (20) from a transmitter (12) to a receiver (14) for controlling electric household appliances, in particular household heaters (15),
characterized in that
a switch-off item of information (20a) is transmitted as this periodically repeated item of switching information (20) if and so long as a switch-on command (21) is not delivered by a switch-on transmitter (11).

2. Switchgear according to Claim 1,
characterized in that
in the transmitter (12) a flip-flop (22) is provided for delivering the switch-off item of information (20a), when a switch-on command is not lined up from the transmitter (11).

3. Switchgear according to Claim 2,
characterized in that
the flip-flop (22) set for delivering a switch-on command is necessarily reset when a time stage (33) detects over a minimum period of time the OFF position of a manually operable transmitter (switch 11.3).

4. Switchgear according to one of the preceding claims,
characterized in that
the transmitter (12) is equipped with different switch-on transmitters (11), such as in particular a switch clock (11.1), a thermostat (11.2) and/or an operating switch (11.3).

5. Switchgear according to one of the preceding claims,
characterized in that
the receiver (14) is equipped with a monitoring circuit (44) for the sequence of decoded items of switching information (20) and with a switch-over device (45) for giving out an emergency programme to a power switch (37) in the absence of defined items of information (20).

6. Switchgear according to Claim 5,
characterized in that
the receiver (14) is equipped with a sensor (35) for received items of switching information (20) which switches the switch (37) off completely or to reduced power if and so long as a sequence of items of switch-on information (20e) is not received.

7. Switchgear according to one of the preceding claims,
characterized in that
the switch-on information and the switch-off information (20e/20a) differ from one another by different ratios of the lengths of one parcel of impulses (26) and of one impulse pause (27) within one signal period (P).

## Revendications

1. Dispositif de commutation à télécommande (10) avec un parcours de transmission à infrarouge (13) modulé pour des informations de commutation (20) renouvelées périodiquement, d'un émetteur (12) à un récepteur (14), pour la commande d'appareils électroménagers, en particulier d'appareils thermiques ménagers (15), caractérisé en ce qu'en tant que cette information de commutation (20), renouvelée périodiquement, il est transmis une information de coupure (20a), si et aussi longtemps qu'une instruction d'enclenchement (21) n'est pas fournie par un transmetteur d'enclenchement (11).

2. Dispositif de commutation selon la revendication 1, caractérisé en ce qu'il est prévu dans l'émetteur (12) un basculeur (22) pour la fourniture de l'information de coupure (20a), lorsqu'il n'y a pas instruction d'enclenchement, provenant du transmetteur (11).

3. Dispositif de commutation selon la revendication 2, caractérisé en ce que le basculeur (22) placé pour la délivrance d'une instruction d'enclenchement, est réinitialisé de manière forcée, lorsqu'un étage de temps (33) détecte, au-delà d'un intervalle de temps minimal, la position ARRET d'un transmetteur (interrupteur 11.3) actionnable manuellement.

4. Dispositif de commutation selon l'une des revendications précédentes, caractérisé en ce que l'émetteur (12) est équipé de différents transmetteurs d'enclenchement (11), tels qu'en particulier une horloge (11.1), un thermostat (11.2) et/ou un interrupteur de fonctionnement (11.3).

5. Dispositif de commutation selon l'une des revendications précédentes, caractérisé en ce que le récepteur (14) est équipé d'un circuit de surveillance (44) pour la succession d'informations de commutation (20) décodées et d'un dispositif de commutation (45) pour la délivrance d'un programme d'urgence à un disjoncteur (37) en cas d'absence d'informations de commutation (20) définies.

6. Dispositif de commutation selon la revendication 5, caractérisé en ce que le récepteur (14) est équipé d'un capteur (35) pour des informations de commutation (20) reçues, qui placent l'interrupteur (37) sur une puissance réduite ou le coupent totalement, si et aussi longtemps qu'aucune succession d'informations d'enclenchement (20e) n'est pas reçue.

7. Dispositif de commutation selon l'une des revendications précédentes, caractérisé en ce que l'information d'enclenchement et l'information de coupure (20e/20a) diffèrent par un rapport différent des longueurs d'un paquet d'impulsions (26) et d'une pause d'impulsion (27) à l'intérieur d'une période de signaux (P).
